# EUROPÄISCHE PATENTSCHRIFT

(11) **EP 0 495 230 B1**
(45) Veröffentlichungstag und Bekanntmachung des Hinweises auf die Patenterteilung: **12.03.1997**
(21) Anmeldenummer: 91121941.8
(22) Anmeldetag: 20.12.1991
(51) Int. Cl.: B65D 81/26, B65D 1/34

(54) **Recyclebarer schalenförmiger Verpackungsbehälter mit Flüssigkeit-Absorbersystem**
Recyclable tray-like container with absorbent means
Récipient recyclable en forme de plateau avec moyens absorbants

(30) Priorität: 27.12.1990 DE 4041461; 20.06.1991 DE 4120319
(43) Veröffentlichungstag der Anmeldung: 22.07.1992
(73) Patentinhaber: HOECHST AKTIENGESELLSCHAFT, 65926 Frankfurt am Main (DE)
(72) Erfinder: Fransen, Theodor W. M., NL-6021 EA Budel (NL); Stadler, Rudolf E., NL-6023 BH Budel Schoot (NL)

(56) Entgegenhaltungen:
- DE-A- 3 406 399
- DE-A- 3 423 518
- FR-A- 2 182 521
- FR-A- 2 208 941
- FR-A- 2 614 877
- US-A- 3 450 326
- US-A- 4 576 278
- US-A- 4 749 600

## Beschreibung

Die Erfindung betrifft einen schalenförmigen Verpackungsbehälter aus einer Kunststoffschaumfolie zur Aufnahme von Flüssigkeit absonderndem Verpackungsgut mit einem Schalenboden und nach oben gerichteten Seitenwänden, die in einen umlaufenden, geschlossenen Randwulst übergehen, und mit einer im Abstand zu dem Schalenboden im Inneren des Verpackungsbehälters angeordneten Einlegeplatte, die mit Perforationen ausgestattet ist, und einen Hohlraum zwischen der Innenseite des Schalenbodens und der Einlegeplatte bildet, in dem Flüssigkeit absorbierendes Material angeordnet ist sowie ein Werkzeug zu seiner Herstellung.

Verpackungsbehälter dieser Gattung dienen zur Aufnahme von Lebensmitteln, welche Flüssigkeit abgeben, insbesondere von größeren Fleischstücken, wobei die Flüsskgeit von einem Absorbersystem aufgenommen wird.

Aus der FR-A - 2.614.877 ist ein Verpackungsbehälter bzw. eine Verpackungsschale nach dem Oberbegriff des Anspruchs 1 bekannt, bei der in dem Hohlraum zwischen dem Schalenboden und einer perforierten Einlegeplatte als Absorptionsmaterial Kapseln, Granulat, Zellulosefasern, Zelluloseschichten, Flüssigkeit absorbierende Polymere oder sonstiges hydrophiles Material angeordnet ist.

Die DE-A - 34 23 518 offenbart eine Flüssigkeit absorbierende Unterlage zur Verwendung in einzelnen Fleischpackungen, in der zahlreiche feste Körper bzw. Pellets zur Aufnahme des Gewichts des verpackten Fleisches verteilt sind. Die Körper bzw. Pellets sind in einem flüssigkeitsabsorbierenden Material verteilt, das leicht zusammendrückbar ist und daher normalerweise unter dem Druck des darüberliegenden Fleisches die aufgesaugte Flüssigkeit zurück in die Verpackungsschale drückt. Die Körper bzw. Pellets bestehen aus Flüssigkeit nicht absorbierendem Kunststoff.

Aus der GB-PS 1,168,925 ist eine dreischichtig aufgebaute Verpackungsschale bekannt, die eine perforierte Bodenfolie aufweist. Durch deren Öffnungen kann die in der Schale sich ansammelnde Flüssigkeit in eine darunterliegende, Feuchtigkeit aufnehmende Zwischenschicht hindurchfließen. Die äußere Folie umgibt die Zwischenschicht auf der Unterseite der Verpackungsschale und ist mit der Bodenfolie am Schalenrand verbunden. Diese Schale weist jedoch den Nachteil auf, daß sie nicht recyclefähig ist, da die Feuchtigkeit aufnehmende Zwischenschicht nicht, oder nur mit erheblichem Aufwand, von der Schale getrennt werden kann.

Auch die Verpackungsschale der AT-PS 327 783 ist dreischichtig aufgebaut, nämlich aus einer inneren und einer äußeren Folie und einer dazwischenliegenden Schicht aus Flüssigkeit absorbierendem Material. Sie wird durch Warmformung der übereinanderliegenden Schichten hergestellt. Die absorbierende Schicht befindet sich auch im Bereich der Schalenwände, ist dort allerdings durch die starke Dehnung im Bereich der Wände bei der Warmformung zerrissen. Es ist offensichtlich, daß dieses Verfahren nur dann durchgeführtwerden kann, wenn die absorbierende Schicht eine verhältnismäßig geringe Dicke besitzt, was aber den Nachteil hat, daß ihr Vermögen zur Feuchtigkeitsaufnahme sehr gering ist. Auch diese Schale ist nicht recyclefähig.

Der in der EP-A-0 090 507 beschriebene Verpackungsbehälter ist dagegen zweischichtig aufgebaut. Seine Innenfläche hat eine offenzellig geschäumte Polymerstruktur, die nur zur Aufnahme von kondensierten Flüssigkeitströpfchen geeignet ist. Zur Aufnahme größerer Mengen Feuchtigkeit ist dieser Behälter nicht geeignet.

In der DE-A-34 06 399 ist ein Verpackungsbehälter beschrieben, der aufgebaut ist aus zwei übereinanderliegenden warmgeformten Kunststoffschaumfolien, die im Bereich der Seitenwände miteinander verschweißt sind und im Bereich des Bodenteils im Abstand zueinander sich erstrecken, wobei die innere Folie im Bereich des Bodenteils mit Löchern zum Ablaufenlassen von Flüssigkeit versehen ist. Die beiden Folien bilden im Bereich des Bodenteils einen freien Hohlraum und liegen im Bereich der Seitenwände direkt aneinander an. Dieser Behälter weist zwar einen relativ großen, freien Hohlraum zur Aufnahme von Flüssigkeit auf, jedoch kein Absorbersystem. Die Stapel- und Entstapelbarkeit dieser Schalen ist unbefriedigend und bedarf einer Verbesserung.

Ein wesentlicher Nachteil aller dieser bekannten Verpackungsbehälter ist die viel zu geringe Aufnahmefähigkeit des Absorptionsmaterials. So kann beispielsweise eine üblicherweise sechslagige Schicht aus Zellstoffwatte bei einer Abmessung von 7x10 cm maximal nur etwa 8 bis 10 g Flüssigkeit aufnehmen. Wird nun ein tiefgefroren gelagertes Fleischstück in einer solchen Verpackungsschale verpackt und dann zum Verkauf in einer Kühlvitrine bereitgehalten, so können bis zu 10 % des Füllgewichts, bei einem Fleischstück von 500 g somit bis zu 50 g, an Fleischsaft abgegeben werden. Eine solche Menge übersteigt das Aufnahmevermögen der Absorptionsschicht bei weitem. Ein weiterer Nachteil der Verpackungsbehälter mit Absorptionssystem gemäß dem Stand der Technik besteht darin, daß diese Behälter nicht oder nur mit erheblichem Aufwand recyclier werden können. Dies liegt vor allem daran, daß die Flüssigkeits-Saugfilter - gewöhnlich Zellstoffwatte - auf dem Boden der Schalen festgeklebt werden oder zwischen zwei Folienlagen der Verpackung eingeschlossen sind und dementsprechend maschinell so gut wie nicht zu entfernen sind. Solche Schalen lassen sich jedoch problemlos nur dann wieder in den Herstellungsprozeß zurückführen, wenn das Produkt einheitlich ist, d.h. wenn zuvor der Saugfilter und gegebenenfalls vorhandener Klebstoff von der Schale getrennt wird. Schon geringste Rückstände dieser Saugfilter (Zellstoff o.ä.) oder Klebstoffreste führen zu minderwertiger Recyclatfolie und können sogar zu einem Ausfall des Folienextruders führen.

Es ist somit Aufgabe der vorliegenden Erfindung, einen schalenförmigen Verpackungsbehälter zu schaffen, der eine wesentlich größere Menge an Flüssigkeit, die aus dem verpackten Lebensmittel austritt, als bekannte Verpackungsbehälter aufnehmen kann und der gegen Druck und Stoß ausreichend mechanisch stabil ist und sich leicht stapeln und entstapeln läßt. Außerdem soll das Gesamtsystem, bestehend aus Absorbersystem und Verpackungsbehälter, recyclefähig sein.

Diese Aufgabe wird von einem Verpackungsbehälter gemäß Anspruch 1 in der Weise gelöst, daß sich in dem Hohlraum Kugeln befinden die mit einem Flüssigkeit superabsorbierenden Polymer beschichtet sind oder daß das Flüssigkeit absorbierende Material aus einem flexiblen, flüssigkeitsdurchlässigen Kunststoff-Beutel gebildet ist, in dem Flüssigkeit superabsorbierendes Polymer eingeschlossen ist, oder aus einer Flüssigkeit superabsorbierenden Polymer beschichtung auf der in den Hohlraum weisenden Innenseite der Einlegeplatte besteht.

Bei dem einschichtig aufgebauten, maßgenauen Verpackungsbehälter mit wulstigem Rand handelt es sich um einen aus einer einzigen Kunststoffschaumfolie vorzugsweise durch Tiefziehen unter Verwendung von Patrizen-/Matrizen-Werkzeugen hergestellen Behälter. Als Kunststoffschaumfolien können alle nachexpandierbaren Kunststoffschaumfolien eingesetztwerden. Diese Kunststoffschaumfolien werden durch Aufschäumen von Kunststoffolien hergestellt, wobei das Aufschäumen (Vorschäumen) sowohl chemisch, d.h. beispielsweise durch Freisetzung von CO₂ bei einer chemischen Reaktion zweier Verbindungen, als auch physikalisch, d.h. beispielsweise durch thermische Expansion eines zugesetzten Treibgases wie Butan, herbeigeführt werden kann. Diese vorgeschäumten Folien können später durch erneutes Aufheizen weiter expandiert werden (Nachexpandieren). So können beispielsweise vorgeschäumte Kunststoffolien aus Polypropylen (PP), insbesondere Polyvinylidenoxid (PPO), Polyethylenterephthalat (PET), bevorzugt jedoch physikalisch vorgeschäumte Polystyrolfolien (PS) verwendet werden. Der schalenförmige Verpackungsbehälter zeigt die typische Grundform, welche einen Behälterboden mit gewöhnlich planer Außenfläche und planer innerer Bodenfläche sowie nach oben gerichtete, üblicherweise von der Bodenfläche leicht weggeneigte Seitenwände umfaßt. Im Gegensatz zu Schalen dieser Art auf Folienbasis gemäß Stand der Technik, welche Seitenwände aufweisen, die in einem nach außen gerichteten Flanschrand enden, weisen die erfindungsgemäßen Schalen einen verbreiterten, wulstigen Rand auf, vorzugsweise mit einer von den Seitenflächen nach unter gerichteten geraden Kante, die sich parallel zu den Seitenflächen und der Bodenfläche erstreckt. Die mechanische Stabilität der Schalen wird durch den Wulst verbessert. Dies erhöht die Steifheit der Schalen, so daß beispielsweise ein Zerdrücken der Schalen beim Abpacken mit Lebensmitteln reduziert und sogar weitgehend unterbunden wird. Aufgrund dieses Wulstes lassen sich die erfindungsgemäßen Verpackungsbehälter sehr gut stapeln und vor allem entstapeln. Die maschinelle Entstapelung von herkömmlichen Schalen mit Flanschrand, insbesondere von solchen mit mehrschichtigem Folienaufbau, führt in der Praxis immer wieder dazu, daß mehrere Schalen auf einmal gegriffen werden oder der Greifarm zwischen zwei verbundene Folienlagen einer Schale fährt, was beides zu einer Störung im Betriebsablauf führt.

Dies wird bei den erfindungsgemäßen Schalen zum einen durch eine extrem hohe Maßgenauigkeit, d.h. Reproduzierbarkeit der äußeren Abmessungen der Schalen, in Verbindung mit dem in dieser Hinsicht äußerst vorteilhaften Wulstrand, erreicht, zum anderen wirkt sich hier der einlagige Folienaufbau der Schale positiv aus. Noch weiter läßt sich die Stapel- bzw. Entstapelbarkeit verbessern, wenn man die erfindungsgemäßen Verpackungsbehälter im Wulstbereich mit mindestens einer Griffmulde versieht. Vorzugsweise werden zwei Griffmulden an zwei gegenüberliegenden Seiten angebracht.

Das Schnittprofil des Wulstes kann geometrisch verschiedenartig gestaltet werden. Als zweckmäßig haben sich ellipsenförmige, insbesondere kreisförmige, rechteckige, quadratische oder dreieckige Schnittprofile erwiesen. Der Wulst ist massiv, d.h. vollflächig, mit Folienmaterial ausgefüllt.

Gemäß einer weiteren Ausgestaltung des erfindungsgemäßen Verpackungsbehälters weisen die Innenflächen dar Seitenwände im Abstand von dem Schalenboden einen umlaufenden, stufenförmigen Absatz auf, auf dem die Einlegeplatte herausnehmbar aufliegt. Zwischen dieser perforierten Einlageplatte und dem Schalenboden entsteht ein Hohlraum, in den beispielsweise ein Feuchtigkeit absorbierendes Mittel aus einem superabsorbierenden Polymer gegeben werden kann. Die separat hergestellte Einlageplatte kann dabei so bemessen sein, daß sie in die Schale lose eingelegt, eingeklemmt oder, sofern erwünscht, eingeklebt wird. Vorzugsweise wird die Einlegeplatte aus dem gleichen Material wie der Verpackungsbehälter gefertigt.

Die Herstellung der erfindungsgemäßen Verpackungsbehälter erfolgt in einem Tiefziehverfahren unter Verwendung von Matrizen- und Patrizenwerkzeugen, wobei das Patrizenwerkzeug eine integrierte Schnittplatte enthält. Dieses Herstellungsverfahren bietet folgende Vorteile gegenüber dem für Schalen auf Folienbasis herkömmlichen Tiefziehverfahren mit anschließendem Stanzschritt:
- a.: durch die im Patrizenwerkzeug integrierte Schnittplatte kann auf den separaten Stanzschritt, in dem die tiefgezogenen Schalen ausgestanzt werden, verzichtet werden;
- b.: die Maßgenauigkeit der resultierenden Schalen ist wesentlich höher, da Stanzfehler, welche durch ungenaues Einziehen der tiefgezogenen Folienbahn in ein separates Stanzwerk unvermeidlich sind, nicht mehr auftreten (Formen und Schneiden in einem Arbeitsgang);
- c.: die Ränder der Schalen sind glatt und geschlossen;
- d.: auch kaschierte und eingefärbte Folienbahnen können problemlos in dem erfindungsgemäßen Verfahren verwendet werden.

Die Herstellung der erfindungsgemäßen Verpackungsbehälter erfolgt in Anlehnung an das bekannte Warmform-Herstellungsverfahren für ein- oder mehrlagige Kunststoffschalen mit Flanschrand. Dabei wird eine 1 bis 5 mm dicke aufgeheizte Folie aus vorgeschäumtem, extrudiertem, steifem Kunststoff, vorzugsweise eine extrudierte Polystyrolschaumfolie von einer Patrize in eine Matrize gepreßt. Dieser Vorgang wird durch das Anlegen eines beidseitigen Unterdrucks unterstützt. Das Aufheizen führt zu einem weiteren Aufschäumen des bereits vorgeschäumten Folienmaterials und damit zu einer Volumenvergrößerung. Gleichzeitig wird das Formstück mittels der in dem Patrizenwerkzeug integrierten Schnittplatte aus der überstehenden Folie (Abfall) herausgeschnitten und die Schalen schließlich vereinzelt.

Die Herstellung der gegebenenfalls perforierten Einlegeplatten erfolgt nach üblichen Verfahren, beispielsweise durch Ausstanzen aus entsprechenden Folien.

Die oben beschriebenen erfindungsgemäßen einlagigen Verpackungsbehälter sind problemlos zu recyclen. Um sie als Verpackungsbehälter für Flüssigkeiten enthaltende Lebensmittel zu verwenden, enthalten die Behälter ein Flüssigkeitsabsorptionsmittel. Dementsprechend sind die schalenförmigen Verpackungsbehälter mit Flüssigkeit superabsorbierenden Materialien ausgerüstet, können aber auch mit den üblichen Saugfiltern, wie Papierlagen oder Zellstofflagen, ausgerüstet sein. Hierbei ergibt sich jedoch - wie oben schon für Schalen gemäß dem Stand der Technik erwähnt - das Problem der schlechteren, wenn nicht sogar unmöglichen Wiederverwendung (Recyclierbarkeit) der benutzten Behälter (unökonomische Trennung von Behälter und Saugfilter).

Zur Überwindung dieses Nachteils wird gemäß der vorliegenden Erfindung ein lebensmittelrechtlich unbedenkliches Feuchtigkeit superabsorbierendes Polymer als Saugfilter in den Behältern verwendet. Selbstverständlich ist der Einsatz dieser speziellen Polymere nicht allein auf die erfindungsgemäßen Verpackungsbehälter beschränkt, sondern erstreckt sich auch auf solche Verpackungsbehälter gemäß dem Stand der Technik, in denen bisher beispielsweise Zellstofflagen für diesen Zweck verwendet wurden.

Als Feuchtigkeit superabsorbierende Polymere können gemäß der Erfindung alle natürlichen oder synthetischen Polymere eingesetzt werden, die ein Vielfaches ihres (trockenen) Eigengewichts an Feuchtigkeit - vorzugsweise Wasser - aufnehmen können und bevorzugt dies auch unter erhöhtem Druck nicht oder nur in geringem Umfang wieder abgeben. Als Beispiele für zwar prinzipiell geeignete, aber nicht bevorzugte Polymere seien Gummi arabicum, Gelatine oder Alkalialginate (Irish moos, Na-alginat) genannt. Bevorzugt sind Polymere, welche das 10- bis 2000-fache, insbesondere das 100- bis 1200-fache, ganz besonders bevorzugt das 300- bis 700-fache ihrer Eigenmasse an Feuchtigkeit aufnehmen. Ihre Feuchtigkeitsaufnahmekapazität sollte in Bereichen von 1 bis 100 ml/g, bevorzugt 10 bis 90 ml/g, besonders bevorzugt 30 bis 70 ml/g liegen.

Bevorzugt werden Polyacrylate eingesetzt, welche gegebenenfalls modifiziert sind, beispielsweise mit Stärke. Insbesondere werden die Alkalisalze, bevorzugt die Natriumsalze, dieser Verbindungen eingesetzt, die beispielsweise im Handel unter der Bezeichnung ^{(R)}SANWET (Hoechst AG, Frankfurt, SANYO Chemical Industries, Ltd., Tokyo) erhältlich sind.

Diese superabsorbierenden Polymere verhindern wirkungsvoll das Auslaufen von in den Verpackungsbehältern angesammelter Flüssigkeit. Um übermäßige Ausscheidung von Feuchtigkeit aus dem Füllgut zu verhindern, kann der direkte Kontakt der superabsorbierenden Polymere mit dem Füllgut vermieden werden. Dies geschieht beispielsweise durch Einbringen des Polymers in den Hohlraum von Verpackungsschalen mit doppeltem Boden. Zur Entlastung von Druck, der vom Füllgut auf den Boden und damit auch auf das Flüssigkeit superabsorbierende Polymer ausgeübt wird, kann der doppelte Boden mit Abstandshaltern abgestützt sein. Diese Abstandshalter können beispielsweise in die Einlegeplatte oder in den Schalenboden mit eingearbeitet sein. Als zweckmäßig haben sich zylinderförmige Stempel erwiesen, die als Erhebungen über den Schalenboden hinausragen, wobei die Höhe der Stempel dem Abstand zwischen Schalenboden und Einlegeplatte entspricht.

So kann beispielsweise das Polymer auf der Rückseite der Einlegeplatte - also auf der in den Hohlraum weisenden Seite - oder auf dem Schalenboden selbst angebracht werden, oder kleine Kugeln, beispielsweise Polystyrolschaumkugeln, werden mit dem Polymer beschichtet und dann in den Hohlraum gefüllt oder auf dem Boden der Schale oder auf der in den Hohlraum der Schale weisenden Seite der Einlegeplatte befestigt. Im letztgenannten Falle, bei dem beschichtete Kugeln auf der Innenseite der Einlegeplatte angebracht sind, kann die Einlegeplatte auch lose in die Schale eingelegt werden und braucht nicht zusätzlich durch einen umlaufenden, stufenförmigen Absatz gestützt zu werden. Die Kugeln bewirken auch direkt die erwünschte Druckentlastung. In einer bevorzugten Ausführungsform wird das Feuchtigkeit superabsorbierende Polymer in einem flexiblen, feuchtigkeitsdurchlässigen Behälter, beispielsweise in einem Kunststoffbeutel, untergebracht. Auch hier bietet sich die Möglichkeit - zwecks Druckentlasung - den Beutel mit den mit dem Polymer beschichteten Kugeln, vorzugsweise Polystyrolschaumkugeln, zu füllen oder das Polymer und die Kugeln getrennt in den Beutel zu füllen. Der Beutel kann aus üblichen Kunststoffolien hergestellt werden, beispielsweise aus PVC oder Polyolefinen, wie Polypropylen oder Polyethylen, oder aus Polystyrolfolien. Es hat sich als äußerst vorteilhaft erwiesen, den flexiblen Behälter aus einem Kunststoff zu fertigen, der - in Abhängigkeit von der Temperatur - wasserlöslich ist, sich also beispielsweie in warmem Wasser auflöst. Dieses Verhalten kann sowohl bei der Herstellung der Beutel (z.B. Schweißen mit Wasserdampf), dem Anbringen der Beutel an den Schalenboden (Kleben durch "Anlösen" mit warmem Wasser) als auch beim Recyclen ("Auswaschen" der Beute) von Vorteil sein. Das Auswaschen erweist sich insofern als Vorteil, als die zurückgenommenen gebrauchten Schalen, inklusive Kunststoffbeutel, zunächst zerkleinert werden können und dann in einem Wasserbad das Beutelmaterial aufgelöst und von dem Schalenmaterial getrennt werden kann, was mit herkömmlichen Schalen mit beispielsweise Zellstoffsaugfiltern nicht möglich ist.

Ein bevorzugtes Folienmaterial für den Beutel ist, neben Polystyrol, Polyvinylalkohol (PVAL-Folie); beispielsweise eignen sich die verschiedenen Mowiol^{(R)}-Typen (Hoechst AG, Frankfurt/Main). Durch geeignete Wahl der Zusammensetzung des Folienmaterials läßt sich der Temperaturbereich der Wasserlöslichkeit einstellen.

Um die Feuchtigkeitsdurchlässigkeit des verwendeten Beutels auf das gewünschte Maß zu erhöhen, kann der Folienbeutel beispielsweise genadelt werden, also mit kleinen Löchern versehen werden.

Der Kunststoff-Beutel ist zweckmäßigerweise mit unbeschichteten Kugeln aus Polystyrolschaum oder mit Flüssigkeit superabsorbierendem Polymer beschichteten Kugeln, zur Druckentlasung des Schalenbodens, gefüllt.

In den nachfolgenden Abbildungen sind bevorzugte Ausgestaltungen der Erfindung näher erläutert.

Figuren 1a und 1b zeigen einen schalenförmigen Verpackungsbehälter 1 mit einem Schalenboden 2 im Schnitt, ohne innen umlaufenden treppenförmigen Absatz 5 und außen mit einem Randwulst 3, welcher zur Ausbildung von zwei Griffmulden 4 an den Schmalseiten unterbrochen ist, wobei Fig. 1a einen Querschnitt und Fig. 1b einen Längsschnitt darstellen.

Fig. 2 zeigt in perspektivischer Darstellung eine Unteransicht des Verpackungsbehälters nach Fig. 1.

Fig. 3 zeigt einen erfindungsgemäßen Verpackungsbehälter im Querschnitt mit umlaufendem Absatz 5 im Bodenbereich zur distanzierten Fixierung einer mit Perforationen versehenen Einlegeplatte 6.

Fig. 4 zeigt eine perspektivische Ansicht, teilweise geschnitten, eines Verpackungsbehälters 1 mit Randwulst 3, Griffmulde 4, Absatz 5, Einlegeplatte 6 mit Perforationen und einem Hohlraum, welcher durch den Schalenboden 2 und die Einlegeplatte 6 gebildet ist.

In Fig. 5 sind die Patrizen- und Matrizenwerkzeuge zur Herstellung der erfindungsgemäßen Verpackungsbehälter gezeigt. Das Patrizenwerkzeug 9 enthält Entlüftungskanäle 13 sowie eine integrierte Schnittplatte 10, welche mit der Schnittkante 21 der Matrize 11 korrespondiert. Das Matrizenwerkzeug 11 beinhaltet die zur Ausbildung des Randwulstes 3 notwendige Nut 15 sowie in diese Nut hineinragende Nasen 14 zur Ausbildung der Griffmulden 4. Zur Verdeutlichung ist zwischen dem Patrizen- und Matrizenwerkzeug ein geformtes Werkstück - ein schalenförmiger Verpackungsbehälter 1 mit Boden 2 und mit Randwulst 3 und Griffmulde 4 - sowie entsprechende Folienüberstände (Abfall 12) eingezeichnet.

Fig. 6 zeigt eine der Fig. 5 entsprechende Kombination des Patrizen- und Matrizenwerkzeuges in geschlossener Stellung. Das Patrizenwerkzeug weist zusätzlich eine Stufenplatte 16 auf, die zur Ausbildung des Absatzes 5 dient.

Fig. 7 zeigt eine bevorzugte Ausgestaltung eines Verpackungsbehälters 1 mit umlaufendem treppenförmigem Absatz 5, Einlegeboden 6 und im Hohlraum 8 befindlichen Flüssigkeitsabsorbersystem 18. Dieses dargestellte Flüssigkeitabsorbersystem besteht aus einem PVAL-Beutel, welcher ein Flüssigkeit hochabsorbierendes Polymer und Distanzkugeln 17 enthält.

Fig. 8 zeigt eine Ausgestaltung eines Verpackungssystems, bei dem der Verpackungsbehälter 1 keinen Absatz 5 enthält, sondern die Einlegeplatte 6 durch druckentlastend wirkende Polystyrolschaumkugeln 17 auf Distanz gehalten wird. Das Flüssigkeit absorbierende Polymer befindet sich entweder als Beschichtung auf den Distanzkugeln 17 oder auf der in den Hohlraum 8 weisenden Seite der Einlegeplatte 6.

Fig. 9 zeigt einen Längsschnitt durch eine fertige Produktverpackung mit Verpackungsbehälter 1 nach Fig. 4, inklusive Füllung mit Nahrungsmittel 19 und Verpackungsfolie 20.

## Patentansprüche

1. Schalenförmiger Verpackungsbehälter (1) aus einer Kunststoffschaumfolie zur Aufnahme von Flüssigkeit absonderndem Verpackungsgut (19) mit einem Schalenboden (2) und nach oben gerichteten Seitenwänden, die in einen umlaufenden geschlossenen Randwulst (3) übergehen, mit einer im Abstand zu dem Schalenboden (2) im Inneren des Verpackungsbehälters (1) angeordneten Einlegeplatte (6), die mit Perforationen (7) ausgestattet ist, und einem Hohlraum (8) zwischen der Innenseite des Schalenbodens (2) und der Einlegeplatte (6) bildet, in dem Flüssigkeit absorbierendes Material angeordnet ist, dadurch gekennzeichnet, daß sich in dem Hohlraum (8) Kugeln (17) befinden, die mit einem Flüssigkeit superabsorbierenden Polymer beschichtet sind, oder daß das Flüssigkeit absorbierende Material aus einem flexiblen, flüssigkeitsdurchlässigen Kunststoff-Beutel (18) gebildet ist, in dem Flüssigkeit superabsorbierendes Polymer eingeschlossen ist, oder aus einer Flüssigkeit superabsorbierenden Polymerbeschichtung auf der in den Hohlraum (8) weisenden Innenseite der Einlegeplatte (6) besteht.

2. Schalenförmiger Verpackungsbehälter nach Anspruch 1, dadurch gekennzeichnet, daß die Innenflächen der Seitenwände im Abstand von dem Schalenboden (2) einen umlaufenden stufenförmigen Absatz (5) aufweisen, auf dem die Einlegeplatte (6) herausnehmbar aufliegt.

3. Schalenförmiger Verpackungsbehälter nach Anspruch 1, dadurch gekennzeichnet, daß im Hohlraum (8) Kugeln angeordnet sind, auf denen die Einlegeplatte (6) lose aufliegt und die den Schalenboden (2) von dem Druck des Verpackungsgutes entlasten.

4. Schalenförmiger Verpackungsbehälter nach Anspruch 3, dadurch gekennzeichnet, daß die Kugeln auf dem Schalenboden (2) oder auf der in den Hohlraum (8) weisenden Innenseite der Einlegeplatte (8) befestigt sind.

5. Schalenförmiger Verpackungsbehälter nach Anspruch 3, dadurch gekennzeichnet, daß die Kugeln in den Hohlraum (8) lose eingefüllt sind.

6. Schalenförmiger Verpackungsbehälter nach Anspruch 1, dadurch gekennzeichnet, daß der Randwulst (3) zumindest eine Griffmulde (4) aufweist.

7. Schalenförmiger Verpackungsbehälter nach Anspruch 1, dadurch gekennzeichnet, daß der Randwulst (3) im Querschnitt ellipsen-, kreisförmig, quadratisch, recht- oder dreieckig ist.

8. Schalenförmiger Verpackungsbehälter nach Anspruch 1, dadurch gekennzeichnet, daß die Kunststoffschaumfolie eine Polystyrolschaumfolie ist.

9. Schalenförmiger Verpackungsbehälter nach Anspruch 1, dadurch gekennzeichnet, daß die Einlegeplatte (6) aus dem gleichen Material wie der Verpackungsbehälter gefertigt ist.

10. Schalenförmiger Verpackungsbehälter nach Anspruch 1, dadurch gekennzeichnet, daß die Flüssigkeit absorbierenden Kugeln (17), die mit einem Flüssigkeit superabsorbierenden Polymer beschichtet sind, aus Polystyrolschaum bestehen.

11. Schalenförmiger Verpackungsbehälter nach Anspruch 1, dadurch gekennzeichnet, daß der Kunststoff-Beutel (18) zur Druckentlastung des Schalenbodens (2) unbeschichtete Kugeln aus Polystyrolschaum enthält oder mit Flüssigkeit superabsorbierendem Polymer beschichteten Kugeln (17) gefüllt ist.

12. Schalenförmiger Verpackungsbehälter nach Anspruch 11, dadurch gekennzeichnet, daß die Kunststoffolie des Beutels (18) eine bei höheren Temperaturen wasserlösliche Folie ist.

13. Schalenförmiger Verpackungsbehälter nach Anspruch 11, dadurch gekennzeichnet, daß die Kunststoffolie des Beutels (18) eine Polyvinylalkohol- oder Polystyrolfolie ist.

14. Schalenförmiger Verpackungsbehälter nach Anspruch 1, dadurch gekennzeichnet, daß das Flüssigkeit absorbierende Material (17; 18) ein Polymer ist, das das 10- bis 2000-fache seiner Eigenmasse an Flüssigkeit aufnimmt.

15. Schalenförmiger Verpackungsbehälter nach Anspruch 14, dadurch gekennzeichnet, daß das Polymer eine Flüssigkeitsaufnahmekapazität von 1 bis 100 ml/g aufweist.

16. Schalenförmiger Verpackungsbehälter nach Anspruch 14, dadurch gekennzeichnet, daß das Flüssigkeit absorbierende Polymer ein Polyacrylat, insbesondere ein Natrium-Polyacrylat, ist.

17. Werkzeug zur Herstellung eines schalenförmigen Verpackungsbehälters nach einem oder mehreren der Ansprüche 1, 2, 6, 7, dadurch gekennzeichnet, daß es aus einem Patrizenwerkzeug (9) mit Entlüftungskanälen (13) und integrierter Schnittplatte (10) und einem Matrizenwerkzeug (11) besteht, das ein Nut (15) für den Randwulst (3) des Verpackungsbehälters (1) mit hineinragenden Nasen (14) zur Ausbildung der Griffmulden (4) aufweist, und daß die Schnittplatte (10) mit einer Schnittkante (21) des Matrizenwerkzeugs (11) korrespondiert und den Verpackungsbehälter (1) aus einer Kunststoffschaumfolie im selben Arbeitsgang mit der Formgebung des Verpackungsbehälters herausschneidet.

18. Werkzeug nach Anspruch 17, dadurch gekennzeichnet, daß das Patrizenwerkzeug (9) eine Stufenplatte (16) aufweist, die einen stufenförmigen Absatz (5) in dem Verpackungsbehälter (1) einformt.

## Claims

1. A tray-like packaging container (1) comprising a plastic foam sheet for receiving liquid-secreting product (19) to be packaged, having a tray base (2) and upwardly directed side walls, which merge into a peripheral closed edge bead (3), having an insert sheet (6), which is provided with perforations (7), is arranged at a distance from the tray base (2) in the interior of the packaging container (1) and forms between the inner side of the tray base (2) and the insert sheet (6) a hollow space (8) in which liquid-absorbent material is arranged, wherein there are in the hollow space (8) beads (17) which are coated with a liquid-superabsorbent polymer, or wherein the liquid-absorbent material is formed by a flexible, liquid-permeable plastic bag (18) in which liquid-superabsorbent polymer is enclosed, or comprises a liquid-superabsorbent polymer coating on the inner side of the insert sheet (6) facing into the hollow space (8).

2. The tray-like packaging container as claimed in claim 1, wherein the inner surfaces of the side walls have at a distance from the tray base (2) a peripheral step-shaped shoulder (5), on which the insert sheet (6) removably rests.

3. The tray-like packaging container as claimed in claim 1, wherein arranged in the hollow space (8) are beads on which the insert sheet (6) loosely rests and which relieve the tray base (2) of the pressure of the product to be packaged.

4. The tray-like packaging container as claimed in claim 3, wherein the beads are fastened on the tray base (2) or on the inner side of the insert sheet (8) facing into the hollow space (8).

5. The tray-like packaging container as claimed in claim 3, wherein the beads are loosely filled in the hollow space (8).

6. The tray-like packaging container as claimed in claim 1, wherein the edge bead (3) has at least one recessed grip (4).

7. The tray-like packaging container as claimed in claim 1, wherein the edge bead (3) is elliptical, circular, square, rectangular or triangular in cross-section.

8. The tray-like packaging container as claimed in claim 1, wherein the plastic foam sheet is a polystyrene foam sheet.

9. The tray-like packaging container as claimed in claim 1, wherein the insert sheet (6) is made from the same material as the packaging container.

10. The tray-like packaging container as claimed in claim 1, wherein the liquid-absorbent beads (17), which are coated with a liquid-superabsorbent polymer, consists of polystyrene foam.

11. The tray-like packaging container as claimed in claim 1, wherein, for relieving the pressure on the tray base (2), the plastic bag (18) contains uncoated beads of polystyrene foam or is filled with beads (17) coated with liquid-superabsorbent polymer.

12. The tray-like packaging container as claimed in claim 11, wherein the plastic sheet of the bag (18) is a sheet which is water-soluble at elevated temperatures.

13. The tray-like packaging container as claimed in claim 11, wherein the plastic sheet of the bag (18) is a polyvinyl alcohol or polystyrene sheet.

14. The tray-like packaging container as claimed in claim 1, wherein the liquid-absorbent material (17; 18) is a polymer which absorbs liquid 10 to 2000 times its own mass.

15. The tray-like packaging container as claimed in claim 14, wherein the polymer has a liquid absorption capacity of 1 to 100 ml/g.

16. The tray-like packaging container as claimed in claim 14, wherein the liquid-absorbent polymer is a polyacrylate, in particular a sodium polyacrylate.

17. A mold for producing a tray-like packaging container as claimed in one or more of claims 1, 2, 6, 7, wherein it comprises a male mold (9) with venting channels (19) and integrated die plate (10) and a female mold (11), which has a groove (15) for the edge bead (3) of the packaging container (1) with protruding-in lugs (14) for forming the recessed grips (4), and wherein the die plate (10) corresponds to a cutting edge (21) of the female mold (11) and cuts out the packaging container (1) from a plastic foam sheet in the same operation as the molding of the packaging container.

18. The mold as claimed in claim 17, wherein the male mold (9) has a stepped plate (16), which forms a step-shaped shoulder (5) in the packaging container (1).

## Revendications

1. Récipient d'emballage (1) en forme de cuvette constitué d'une feuille de mousse en matière plastique destinée à recevoir des produits à emballer (19) libérant du liquide, ayant un fond de cuvette (2) et des parois latérales dirigées vers le haut, qui finissent en un bourrelet périphérique (3) fermé, et ayant une plaque d'insertion (6) placée à distance du fond de la cuvette (2) à l'intérieur du récipient d'emballage (1), qui est munie de perforations (7), et forme une cavité (8) entre la face intérieure du fond de la cuvette (2) et la plaque d'insertion (6), dans laquelle on place un matériau absorbant les liquides, caractérisé en ce que des boules (17), qui sont recouvertes avec un polymère superabsorbant les liquides, se trouvent dans la cavité (8), ou en ce que le matériau absorbant les liquides est formé d'un sac en matière plastique (18) flexible, perméable à l'humidité, dans lequel est enfermé un polymère superabsorbant les liquides, ou est constitué d'un revêtement de polymère superabsorbant les liquides sur la face intérieure de la plaque d'insertion (6), orientée en direction de la cavité (8).

2. Récipient d'emballage en forme de cuvette, selon la revendication 1, caractérisé en ce que les surfaces internes des parois latérales présentent un épaulement (5) périphérique en échelon pour l'écartement du fond cuvette (2), sur lequel repose la plaque d'insertion (6) de manière amovible.

3. Récipient d'emballage en forme de cuvette, selon la revendication 1, caractérisé en ce que l'on dispose dans la cavité (8) des boules, sur lesquelles repose, mobile, la plaque d'insertion (6) et qui diminuent la pression du produit emballé sur le fond de cuvette (2).

4. Récipient d'emballage en forme de cuvette, selon la revendication 3, caractérisé en ce que les boules sont fixées sur le fond cuvette (2) ou sur la face intérieure de la plaque d'insertion (6), orientée en direction de la cavité (8).

5. Récipient d'emballage en forme de cuvette, selon la revendication 3, caractérisé en ce que les boules remplissent la cavité (8) en restant mobiles.

6. Récipient d'emballage en forme de cuvette, selon la revendication 1, caractérisé en ce que le bourrelet périphérique (3) présente au moins une poignée encastrée (4).

7. Récipient d'emballage en forme de cuvette, selon la revendication 1, caractérisé en ce que le bourrelet périphérique (3) est en coupe transversale de forme elliptique, circulaire, rectangulaire, carré ou triangulaire.

8. Récipient d'emballage en forme de cuvette, selon la revendication 1, caractérisé en ce que la feuille de mousse de matière plastique est une feuille de polystyrène expansé.

9. Récipient d'emballage en forme de cuvette, selon la revendication 1, caractérisé en ce que la plaque d'insertion (6) est fabriquée avec le même matériau que le récipient d'emballage.

10. Récipient d'emballage en forme de cuvette, selon la revendication 1, caractérisé en ce que les boules (17) absorbant les liquides, qui sont revêtues avec un polymère superabsorbant les liquides, sont en mousse de polystyrène.

11. Récipient d'emballage en forme de cuvette, selon la revendication 1, caractérisé en ce que le sac en matière plastique (18) contient des boules en polystyrène expansé non revêtues pour diminuer la pression sur le fond cuvette (2) ou est rempli de boules (17) revêtues de polymère superabsorbant les liquides.

12. Récipient d'emballage en forme de cuvette, selon la revendication 11, caractérisé en ce que la feuille de matière plastique du sac (18) est une feuille soluble dans l'eau à des températures élevées.

13. Récipient d'emballage en forme de cuvette, selon la revendication 11, caractérisé en ce que la feuille de matière plastique du sac (18) est une feuille d'alcool polyvinylique ou de polystyrène;

14. Récipient d'emballage en forme de cuvette, selon la revendication 1, caractérisé en ce que le matériau absorbant les liquides (17; 18) est un polymère qui absorbe de 10 jusqu'à 2000 fois sa propre masse en liquide.

15. Récipient d'emballage en forme de cuvette, selon la revendication 14, caractérisé en ce que le polymère présente une capacité d'absorption des liquides de 1 jusqu'à 100 ml/g.

16. Récipient d'emballage en forme de cuvette, selon la revendication 14, caractérisé en ce que le polymère absorbant les liquides est un polyacrylate, en particulier un polyacrylate de sodium.

17. Outil de fabrication d'un récipient d'emballage en forme de cuvette, selon une ou plusieurs des revendications 1, 2, 6, 7, caractérisé en ce qu'il est constitué d'un poinçon (9) avec des évents (19) et une plaque de coupe (10) intégrée et d'une matrice (11) qui présente une rainure (15) pour le bourrelet périphérique (3) du récipient d'emballage (1) ainsi que des tenons (14) pour la fabrication des poignées encastrées (4), et en ce que la plaque de coupe (10) correspond à l'arête de coupe (21) de la matrice (11) et découpe le récipient d'emballage (1) à partir d'une feuille de mousse de matière plastique dans la même étape de travail que le formage du récipient d'emballage.

18. Outil de fabrication selon la revendication 17, caractérisé en ce que le poinçon (9) présente une plaque en gradins (16) qui met en forme l'épaulement (5) en échelon dans le récipient d'emballage (1).
